# FASCICULE DE BREVET EUROPEEN

(11) **EP 4 505 490 B1**
(45) Date de publication et mention de la délivrance du brevet: **14.01.2026**
(21) Numéro de dépôt: 23719825.4
(22) Date de dépôt: 31.03.2023
(51) Int. Cl.: G21F 5/08

(54) **COLIS COMPRENANT UN EMBALLAGE POUR LE TRANSPORT ET/OU L'ENTREPOSAGE D'UN CONTENU RADIOACTIF, ET COMPORTANT UN SYSTEME AMORTISSEUR INTERNE A ENCOMBREMENT REDUIT**
VERPACKUNG MIT VERPACKUNG ZUM TRANSPORT UND/ODER ZUR LAGERUNG VON RADIOAKTIVEM INHALT MIT EINEM KOMPAKTEN INTERNEN STOSSABSORPTIONSSYSTEM
PACKAGE COMPRISING PACKAGING FOR TRANSPORTING AND/OR STORING RADIOACTIVE CONTENT COMPRISING A COMPACT INTERNAL SHOCK-ABSORPTION SYSTEM

(30) Priorité: 05.04.2022 FR 2203105
(43) Date de publication de la demande: 12.02.2025
(73) Titulaire: ORANO NUCLEAR PACKAGES AND SERVICES, 78180 Montigny-le-Bretonneux (FR)
(72) Inventeur: ALONSO, Mathieu, 84100 ORANGE (FR); BOSONE, Clément, 84110 SABLET (FR); POTTIER, Kelly, 78960 VOISINS-LE-BRETONNEUX (FR); SOLLACARO, Michel, 30290 LAUDUN L'ARDOISE (FR); VUONG, Juliette, 30200 BAGNOLS SUR CEZE (FR); ANICET, Axel, 30290 LAUDUN L'ARDOISE (FR)
(74) Mandataire: Santarelli
(86) Numéro de dépôt international: PCT/FR2023/050467
(87) Numéro de publication internationale: WO 2023/194678

(56) Documents cités:
- EP-B1- 1 576 621
- JP-A- 2015 087 324
- JP-A- S61 219 000
- US-A- 4 800 283
- US-A1- 2016 225 474
- US-A1- 2021 225 541

## Description

### DOMAINE TECHNIQUE

La présente invention se rapporte au domaine des colis de matières radioactives, comprenant un emballage ainsi qu'un contenu radioactif logé dans une enceinte de confinement définie par l'emballage.

L'emballage peut être du type comprenant un couvercle amovible, tel que par exemple utilisé pour le transport d'assemblages de combustible nucléaire. Il peut alternativement s'agir d'un emballage du type étui ou conteneur, dans lequel le couvercle est préférentiellement fixé de manière permanente sur le corps latéral d'emballage, par exemple par soudage.

Dans l'enceinte de confinement délimitée par l'emballage, le contenu radioactif comprend un dispositif de rangement ainsi qu'un ou plusieurs éléments radioactifs, ces derniers pouvant être des assemblages de combustible nucléaire, de préférence frais, des conteneurs/étuis de déchets vitrifiés ou déchets technologiques, des conteneurs/étuis de coques et embouts, ou encore des étuis pour le transport de poudre (de la poudre PuO2 par exemple).

L'invention se rapporte plus spécifiquement à un système amortisseur interne, logé axialement dans l'enceinte de confinement entre le contenu radioactif et un organe d'obturation axiale de l'emballage, à savoir son couvercle ou son fond. A cet égard, il est noté qu'un tel système amortisseur est préférentiellement associé au couvercle de l'emballage pour protéger l'intégrité de l'enceinte de confinement en cas de chute axiale du colis. Néanmoins, un tel système amortisseur interne peut simultanément, ou alternativement, être prévu en association avec le fond de l'emballage.

### ÉTAT DE LA TECHNIQUE ANTÉRIEURE

Un colis d'entreposage et/ou de transport de matières radioactives comporte généralement, en tant qu'enveloppe extérieure étanche, un emballage présentant un corps latéral, un fond et un couvercle. Ces parties de l'emballage définissent une cavité, dite enceinte de confinement, pour le logement d'un contenu radioactif, par exemple formé par un dispositif de rangement logeant des assemblages de combustible nucléaire. Le dispositif de rangement est habituellement dénommé panier de rangement. Il comporte un ou plusieurs logements axiaux chacun destiné à loger un élément radioactif, à savoir un assemblage de combustible nucléaire dans l'exemple donné ci-dessus. Dans un autre cas où les éléments radioactifs sont des étuis et/ou des conteneurs, plusieurs d'entre eux peuvent être empilés axialement dans chaque logement du panier de rangement.

La démonstration de sûreté de l'emballage chargé du contenu radioactif se fonde en particulier sur des épreuves réglementaires de chute. Ainsi, lors d'une chute axiale de neuf mètres sur un capot amortisseur de tête recouvrant le couvercle de l'emballage, le contenu radioactif peut se déplacer axialement dans la cavité de l'emballage vers le couvercle du fait d'un jeu fonctionnel entre le contenu radioactif et le couvercle. Pendant que le capot amortisseur de tête s'écrase, le contenu radioactif peut alors impacter ce même couvercle lors de cette chute dite « chute axiale ». Des efforts très importants sont ainsi générés à retardement dans le système de fermeture du couvercle amovible de l'emballage, sous l'effet du contenu radioactif logé dans l'enceinte de confinement. En particulier, le dispositif de fixation du couvercle est très sollicité, celui-ci pouvant par exemple être réalisé à l'aide de vis de fixation, ou encore comprendre une bague baïonnette.

Afin d'assurer l'étanchéité de l'emballage après la chute axiale, il peut s'avérer nécessaire de limiter les efforts transmis par le contenu radioactif sur le couvercle, au moyen d'un système amortisseur interne placé dans l'enceinte de confinement, entre le couvercle et le contenu radioactif. Le système est également dénommé système d'amortissement interne de chocs.

Généralement, un tel système comporte un ou plusieurs dispositifs d'amortissement par déformation plastique, comme de la mousse métallique. Pour obtenir un écrasement optimal de chaque dispositif d'amortissement, et donc pour dissiper au mieux l'énergie mécanique au travers de la déformation plastique de chaque dispositif d'amortissement, de nombreuses solutions ont déjà été proposées dans les réalisations antérieures. Parmi les critères de conception du système amortisseur interne, il est pris en compte les décélérations maximales que peuvent supporter d'une part le panier de rangement, et d'autre part les éléments radioactifs logés dans ce panier. Habituellement, c'est la décélération maximale la plus faible des deux qui est retenue pour la conception de l'amortisseur, en plus d'autres critères comme la nécessité d'absorber la totalité de l'énergie potentielle du contenu radioactif en cas de chute axiale, sans risque de talonnement du système amortisseur, ou encore la nécessité de limiter les efforts transmis par le contenu radioactif sur le dispositif de fixation du couvercle.

En tenant compte de la décélération maximale admissible la plus faible, cela peut induire un surdimensionnement important du système amortisseur interne et de l'ensemble de l'emballage, en particulier dans la direction axiale. Il subsiste par conséquent un besoin d'amélioration de ces systèmes amortisseurs internes, de manière à offrir un meilleur compromis en matière d'encombrement, de coûts et de performances.

Enfin, il est noté que cette problématique est également existante pour un système amortisseur interne associé à un couvercle d'emballage inamovible, comme un couvercle d'étui soudé, ou encore pour un système amortisseur interne associé au fond d'emballage, généralement inamovible également. Dans ces deux cas, même s'il n'existe pas la problématique de tenue du dispositif de fixation du système de fermeture comme pour un couvercle amovible, les décélérations maximales en cas de chute axiale coté couvercle / fond inamovibles nécessitent aussi d'être prises en compte dans certaines situations.

L'état de la technique pertinent est décrit dans JP 2015 087324 A.

### EXPOSÉ DE L'INVENTION

Pour répondre au besoin identifié ci-dessus, l'invention a pour objet un colis comprenant un contenu radioactif ainsi qu'un emballage pour le transport et/ou l'entreposage de ce contenu, l'emballage comprenant un corps latéral s'étendant autour d'un axe central longitudinal de l'emballage, ainsi qu'un fond et un couvercle respectivement agencés aux extrémités axiales du corps latéral d'emballage et formant deux organes d'obturation axiale délimitant, avec le corps latéral d'emballage, une enceinte de confinement dans laquelle est logé le contenu radioactif, l'emballage comportant également un système amortisseur interne logé dans l'enceinte de confinement et agencé axialement entre le contenu radioactif et l'un des deux organes d'obturation axiale, dit organe associé d'obturation axiale, le contenu radioactif comprenant un dispositif de rangement ainsi qu'un ou plusieurs éléments radioactifs, le dispositif de rangement délimitant un ou plusieurs logements axiaux ouverts axialement en direction de l'organe associé d'obturation axiale, et dans chacun desquels est agencé au moins un élément radioactif. Selon l'invention, le système amortisseur interne comporte un premier dispositif d'amortissement par déformation plastique pour amortir le dispositif de rangement, ainsi qu'un second dispositif d'amortissement par déformation plastique associé à un ensemble radioactif formé d'un ou plusieurs éléments radioactifs,
les premier et second dispositifs d'amortissement étant agencés de sorte à fonctionner de manière indépendante l'un de l'autre en cas de chute axiale du colis,
le premier dispositif d'amortissement étant associé aux premiers paramètres suivants :
   - σ₁, correspondant à la contrainte d'écrasement de ce premier dispositif d'amortissement ;
   - S₁, correspondant à la surface active du premier dispositif d'amortissement destinée à être impactée axialement par le dispositif de rangement en cas de chute axiale du colis ;
   - M₁, correspondant à la masse du dispositif de rangement destiné à être amorti par le premier dispositif d'amortissement ;
   - γ₁, correspondant à une première valeur représentative de la décélération du dispositif de rangement en cas de chute axiale du colis conduisant ce dispositif de rangement à écraser plastiquement le premier dispositif d'amortissement, la première valeur représentative de décélération γ₁ étant déterminée par la formule suivante : γ₁ = (σ₁*S₁)/M₁,
le second dispositif d'amortissement étant associé aux seconds paramètres suivants :
   - σ₂, correspondant à la contrainte d'écrasement de ce second dispositif d'amortissement ;
   - S₂, correspondant à la surface active du second dispositif d'amortissement destinée à être impactée axialement par son ensemble radioactif associé, en cas de chute axiale du colis ;
   - M₂, correspondant à la masse de l'ensemble radioactif destiné à être amorti par le second dispositif d'amortissement ;
   - γ₂, correspondant à une seconde valeur représentative de la décélération de l'ensemble radioactif associé, en cas de chute axiale du colis conduisant cet ensemble radioactif à écraser plastiquement le second dispositif d'amortissement, la seconde valeur représentative de décélération γ₂ étant déterminée par la formule suivante : γ₂ = (σ₂*S₂)/M₂,
les premiers et seconds paramètres étant tels que la seconde valeur représentative de décélération γ₂ est différente de la première valeur représentative de décélération γ₁. L'invention permet de disposer d'un système amortisseur interne performant, présentant une compacité satisfaisante. Cette compacité est accrue par rapport aux réalisations de l'art antérieur, grâce à la prise en compte d'une décélération maximale admissible différenciée d'une part pour le dispositif de rangement, et d'autre part pour l'ensemble radioactif formé d'un ou plusieurs éléments radioactifs, comme un ou plusieurs assemblages de combustible nucléaire, et de préférence un seul assemblage.

Chacun des dispositifs d'amortissement indépendants peut ainsi être conçu au plus juste, pour améliorer la compacité de l'ensemble. En d'autres termes, l'invention est construite en partant du constat que les éléments radioactifs peuvent supporter de plus grandes décélérations que le dispositif de rangement qui les loge, ou réciproquement. Le second dispositif d'amortissement associé peut dès lors présenter une plus grande contrainte d'écrasement, ou une plus grande surface active, et donc adopter une plus faible hauteur axiale synonyme de réduction d'encombrement et de plus grande compacité. Ces mesures avantageuses peuvent être adoptées tout en respectant la décélération maximale admissible pour les éléments radioactifs, et en étant capable d'absorber la totalité de l'énergie potentielle de ces derniers, sans risque de talonnement de ce second dispositif d'amortissement.

L'invention prévoit préférentiellement la mise en œuvre d'une ou plusieurs des caractéristiques optionnelles suivantes, prises isolément ou en combinaison.

De préférence, le rapport |γ₂ - γ₁| / min (γ₂, γ₁) est supérieur à 1,1.

De préférence, le système amortisseur interne comporte un ou plusieurs autres seconds dispositifs d'amortissement par déformation plastique, chacun associé à un ensemble radioactif distinct formé d'un ou plusieurs autres éléments radioactifs,
les premiers et seconds paramètres des premier et seconds dispositifs d'amortissement étant tels que la seconde valeur représentative de décélération γ₂ associée à chacun d'au moins plusieurs seconds dispositifs d'amortissement, et de préférence à chacun de tous ces seconds dispositifs d'amortissement, est différente de la première valeur représentative de décélération γ₁ associée au premier dispositif d'amortissement.

De préférence, l'ensemble radioactif associé au second dispositif d'amortissement, ou à chaque second dispositif d'amortissement, est formé d'un unique élément radioactif.

De préférence, chaque élément radioactif est un assemblage de combustible nucléaire, de préférence un assemblage de combustible frais, encore plus préférentiellement du type MOX, ou un conteneur/étui de déchets vitrifiés ou de déchets technologiques, ou un conteneur/étui de coques et embouts, ou encore un étui pour le transport de poudre. De préférence, le ou chaque second dispositif d'amortissement est formé d'un unique bloc de matériau amortisseur, de préférence en mousse métallique, en bois, en nid-d'abeilles ou encore à l'aide d'une structure tubulaire métallique. En alternative, chaque second dispositif d'amortissement peut comprendre plusieurs blocs espacés les uns des autres et fonctionnant de manière indépendante en cas de chute axiale du colis. Dans tous les cas, pour l'amortissement des éléments radioactifs, tous les blocs présentent de préférence la même contrainte d'écrasement.

De préférence, le premier dispositif d'amortissement est formé de plusieurs blocs de matériau amortisseur espacés les uns des autres, de préférence en mousse, en bois, en nid-d'abeilles ou encore à l'aide d'une structure tubulaire métallique. Tous ces blocs amortisseurs associés au dispositif de rangement présentent de préférence la même contrainte d'écrasement. Alternativement, le premier dispositif d'amortissement pourrait être formé d'un unique bloc de matériau amortisseur.

De préférence, les blocs précités sont cylindriques, ou de forme pyramidale.

De préférence, la contrainte d'écrasement σ₂ du ou de chaque second dispositif d'amortissement est différente de la contrainte d'écrasement σ₁ du premier dispositif d'amortissement. Alternativement, des contraintes d'écrasement identiques peuvent être retenues pour les premier et seconds dispositifs d'amortissement, sans sortir du cadre de l'invention. Dans ce cas de figure, les décélérations différenciées des entités sont pilotées par l'étendue des surfaces actives des premier et seconds dispositifs d'amortissement, ou encore par les masses du dispositif de rangement et de chaque ensemble radioactif.

De préférence, le premier dispositif d'amortissement et le ou chaque second dispositif d'amortissement présentent tous une épaisseur axiale identique ou sensiblement identique. Par exemple, une variation d'épaisseur de l'ordre de maximum 10% peut être tolérée entre la valeur la plus grande, et la valeur la plus faible.

De préférence, le premier dispositif d'amortissement et le ou chaque second dispositif d'amortissement se trouvent agencés dans un même plan transversal du colis.

De préférence, le premier dispositif d'amortissement et le ou chaque second dispositif d'amortissement se trouvent agencées dans une même enveloppe.

De préférence, le dispositif de rangement comporte une plaque de tête ajourée, et le système amortisseur interne est préférentiellement fixé sur ladite plaque de tête ajourée. Alternativement, le système amortisseur interne peut être fixé sur l'organe associé d'obturation axiale, par exemple le couvercle de l'emballage, ou bien simplement être agencé librement entre le panier de rangement et cet organe associé d'obturation axiale. De préférence, l'organe associé d'obturation axiale est le couvercle de l'emballage, de préférence monté de manière amovible sur le corps latéral d'emballage. Alternativement, l'organe associé d'obturation axiale est le fond de l'emballage. En effet, même s'il n'existe pas la problématique de tenue des vis du système de fermeture coté fond, le pilotage des décélérations en cas de chute axiale coté fond peut aussi être à prendre en compte dans certaines situations.

D'autres avantages et caractéristiques de l'invention apparaîtront dans la description détaillée non limitative ci-dessous.

### BRÈVE DESCRIPTION DES DESSINS

Cette description sera faite au regard des dessins annexés parmi lesquels ;
[Fig 1] représente une vue schématique en coupe axiale d'un colis selon un mode de réalisation préféré de la présente invention ;
[Fig 2] représente une vue en perspective du contenu radioactif montré sur la figure précédente, selon un mode de réalisation préféré de l'invention ;
[Fig 3] est une vue en perspective du système amortisseur interne équipant le colis montré sur la figure 1 ;
[Fig 4] représente une vue éclatée en perspective du système amortisseur interne montré sur la figure précédente ;
[Fig 5] représente une vue en perspective du système amortisseur interne similaire à celle de la figure 3, avec l'une des deux demi-enveloppes qui a été retirée pour des raisons de clarté ;
[Fig 6] est une vue en coupe transversale du système amortisseur interne, prise selon le plan P de la figure 5, passant par les extrémités des blocs amortisseurs ; et
[Fig 7] représente une vue en coupe prise le long de la ligne VII-VII de la figure 6.

### DESCRIPTION DES MODES DE RÉALISATION

En référence tout d'abord à la figure 1, il est représenté un colis 100 d'entreposage et/ou de transport d'un contenu radioactif 12, sous la forme d'un mode de réalisation préféré de la présente invention.

Le colis 100 comporte tout d'abord un emballage 1 pourvu d'un corps latéral 2, d'un fond 4 et d'un couvercle amovible 6 obturant une ouverture de l'emballage opposée au fond 4. L'emballage présente un axe central longitudinal 8 autour duquel s'étend le corps

latéral 2, cet axe 8 traversant le couvercle 6 et le fond 4 respectivement agencés aux extrémités avant et arrière du corps latéral 2 d'emballage. Comme cela a été illustré schématiquement sur la figure 1, le fond 4 peut être réalisé d'un seul tenant avec le corps latéral d'emballage 2. Le couvercle 6 est quant à lui rapporté sur l'extrémité avant du corps latéral 2, correspondant à l'extrémité haute dans la position verticale de l'emballage représenté sur la figure 1. La fixation de ce couvercle 6 est préférentiellement réalisée à l'aide d'éléments vissés 14, répartis à la périphérie du couvercle.

Le corps latéral 2, le couvercle 6 ainsi que le fond 4 délimitent une enceinte de confinement 10 servant au logement du contenu radioactif 12. Le couvercle 6 et le fond 4 forment ainsi les deux organes opposés d'obturation axiale de l'enceinte de confinement 10.

Le contenu radioactif 12, également centré sur l'axe 8, comprend un dispositif de rangement et un ou plusieurs éléments radioactifs, ici des assemblages de combustible nucléaire, de préférence frais tel que du combustible MOX. Au lieu des assemblages de combustible nucléaire, les éléments radioactifs au sens de l'invention pourraient alternativement être des conteneurs/étuis de déchets vitrifiés, des conteneurs/étuis de coques et embouts, ou encore des étuis pour le transport de poudre. Dans ces exemples alternatifs, les conteneurs/étuis logés dans le dispositif de rangement sont également étanches.

Comme cela a été représenté en pointillés sur la figure 1, aux extrémités du colis considéré selon la direction de l'axe 8, l'emballage peut être équipé de capots amortisseurs 20 protégeant respectivement le couvercle amovible 6 et le fond 4 de l'emballage.

L'emballage 1 est également équipé d'un système amortisseur interne 22 spécifique à l'invention, représenté uniquement schématiquement sur la figure 1. Ce système amortisseur interne 22 est logé dans l'enceinte de confinement 12, axialement entre une surface interne 24 du couvercle 6, et une surface d'extrémité axiale 26 du contenu radioactif 12. De préférence, le système amortisseur interne 22 est fixé sur la surface d'extrémité axiale 26 du contenu radioactif 12, par exemple à l'aide d'éléments vissés ou par soudage. Il pourrait alternativement être fixé sur la surface interne 24 du couvercle 6, ou bien librement agencé entre le contenu radioactif 12 et le couvercle 6.

Ainsi, le système amortisseur interne 22 peut être agencé de plusieurs manières entre le contenu radioactif 12 et son organe d'obturation axiale associé, formé par le couvercle amovible 6.

En référence à présent à la figure 2, il est représenté le contenu radioactif 12, comprenant le dispositif / panier de rangement 30 et les assemblages de combustible nucléaire 32a-32f. Ces assemblages 32a-32f sont chacun agencé dans un logement 34 défini par le panier 30. Les logements 34 sont ouverts axialement au niveau d'une plaque de tête ajourée 36 du panier, sur laquelle est destiné à être fixé le système amortisseur interne. La plaque de tête 36, de par son caractère ajouré, forme ainsi l'extrémité axiale des logements 34. La surface d'extrémité axiale 26 du contenu radioactif 12 est ainsi formée par la surface extérieure plane de la plaque de tête 36, et par la surface d'extrémité axiale des assemblages 32a-32f située proche ou dans un même plan que la surface extérieure plane de la plaque de tête 36.

L'une des particularités de l'invention réside dans la dissociation et dans l'indépendance des moyens utilisés pour amortir d'une part le panier 30, et d'autre part chacun des assemblages 32a-32f, en cas de chute axiale du colis du côté du couvercle. Cette particularité va à présent être décrite en référence aux figures 3 à 7, montrant le système amortisseur interne 22 qui comporte globalement un premier dispositif d'amortissement par déformation plastique pour amortir le panier 30, ainsi qu'un second dispositif d'amortissement par déformation plastique associé à chacun des assemblages 32a-32f. Dans ce mode de réalisation préféré, chaque assemblage de combustible nucléaire 32a-32f forme ainsi, au sens de l'invention revendiquée, un ensemble radioactif composé d'un unique élément radioactif (l'assemblage en tant que tel).

Le premier dispositif d'amortissement 40 est ici formé de plusieurs blocs cylindriques 40a-40e répartis à la périphérie du système amortisseur 22 de forme globalement cylindrique, et centré sur l'axe 8. Chacun des blocs 40a-40e est ainsi cylindrique d'axe orthogonal ou sensiblement orthogonal à la surface extérieure plane 26 de la plaque de tête 36, en direction de laquelle sont orientés ces blocs. Ces derniers sont espacés les uns des autres, et ils sont de préférence réalisés en mousse, en bois, en nid-d'abeilles ou encore à l'aide d'une structure tubulaire métallique, préférentiellement avec la même contrainte d'écrasement σ₁ (en MPa).

La surface active S₁ (en m²) du premier dispositif d'amortissement 40 correspond à la surface des blocs 40a-40e destinée à être impactée axialement par la surface extérieure plane 26 de la plaque de tête 36, en cas de chute axiale du colis. Plus précisément, cette surface active S₁ correspond à l'addition des surfaces actives S₁ₐ-S₁ₑ de tous les blocs 40a-40e formant le premier dispositif d'amortissement 40. Ces surfaces S₁ₐ-S₁ₑ correspondent aux extrémités axiales inférieures des blocs 40a-40e, et elles sont très préférentiellement toutes planes ou sensiblement planes, orthogonales ou sensiblement orthogonales à l'axe 8, et coplanaires. En cas de non planéité de ces extrémités axiales inférieures des blocs 40a-40e, chaque surface active S₁ₐ-S₁ₑ correspond alors à la surface projetée de l'extrémité axiale inférieure du bloc concerné, dans un plan orthogonal à l'axe 8, et selon la direction de ce même axe.

D'ailleurs, en raison du caractère cylindrique du bloc, chaque surface active S₁ₐ-S₁ₑ correspond également, en termes de dimension et de forme, à toute section transversale de son bloc correspondant 40a-40e. Alternativement, les blocs pourraient présenter une forme pyramidale, les surfaces actives pouvant alors varier selon l'épaisseur du bloc et ainsi générer des décélérations plus faibles au début de l'impact. Dans ce cas de figure, le principe général de l'invention selon lequel les premiers et seconds paramètres sont tels que la seconde valeur représentative de décélération γ₂ est différente de la première valeur représentative de décélération γ₁, se vérifie à chaque instant au cours d'une chute axiale du colis conduisant l'ensemble radioactif à écraser plastiquement les premier et second dispositifs d'amortissement.

Ces surfaces actives sont représentées schématiquement sur la coupe de la figure 6 prise dans le plan de ces surfaces ou à forte proximité, orthogonalement à l'axe 8, et également en partie visibles sur la figure 7.

La masse M₁ (en kg) correspondant à la masse du panier 30 destiné à être amorti par le premier dispositif d'amortissement 40.

Ainsi, à l'aide des paramètres précités relatifs à ce premier dispositif d'amortissement 40, il est déterminé la valeur de γ₁, correspondant à une première valeur représentative de la décélération du panier 30 en cas de chute axiale du colis conduisant ce panier à écraser plastiquement le premier dispositif d'amortissement 40. Cette première valeur représentative de décélération γ₁ est déterminée par la formule suivante : γ₁ = (σ₁*S₁)/M₁.

Comme indiqué précédemment, le système amortisseur interne 22 comporte aussi plusieurs seconds dispositifs d'amortissement 50a-50f, chacun associé à l'un des assemblages 32a-32g pour l'amortir en cas de chute axiale du colis. Ainsi, les seconds dispositifs d'amortissement 50a-50f sont indépendants les uns des autres, et également indépendant des blocs du premier dispositif d'amortissement 40. Cela a pour conséquence qu'en cas de chute axiale du colis, chacun de ces éléments se déforme plastiquement de manière libre, sans être gêné par la déformation des autres éléments situés à distance. Cette indépendance des blocs lors de leur écrasement est notamment obtenue du fait de l'absence de plaque de répartition des efforts que l'on retrouve dans certaines solutions de l'art antérieur, et qui est habituellement disposée entre les systèmes amortisseurs et le contenu radioactif.

Dans ce mode de réalisation préféré de l'invention, tous les seconds dispositifs d'amortissement 50 sont identiques, donc seul l'un d'eux sera décrit en détail ci-après. Chaque second dispositif d'amortissement est ici formé d'un unique bloc cylindrique 50a-50f, les blocs étant répartis à la périphérie et au centre du système amortisseur 22, selon une même répartition que celle des assemblages 32a-32f. Les blocs 50a-50f sont ainsi cylindriques d'axes orthogonaux ou sensiblement orthogonaux à la surface extérieure plane 26 de la plaque de tête 36, ainsi qu'à la surface d'extrémité axiale des assemblages de combustible nucléaire en direction de laquelle sont orientés ces blocs 50a-50f, respectivement. Les blocs 50a-50f sont espacés les uns des autres, et également espacés des blocs du premier dispositif d'amortissement 40. Ils sont de préférence réalisés en mousse, en bois ou en nid-d'abeilles, préférentiellement avec la même contrainte d'écrasement σ₂ (en MPa), elle-même préférentiellement différente de la contrainte d'écrasement σ₁ précitée.

La surface active S₂ (en m²) de chaque second dispositif d'amortissement 50a-50f correspond à la surface du bloc destinée à se trouver axialement en appui contre la surface d'extrémité axiale de l'assemblage associé 32a-32f, en cas de chute axiale du colis. Cette surface S₂ est donc formée par l'extrémité axiale inférieure du bloc amortisseur 50a-50f, qui est très préférentiellement plane ou sensiblement plane, orthogonale ou sensiblement orthogonale à l'axe 8. Toutes les surfaces actives S₂ sont d'ailleurs préférentiellement coplanaires. En cas de non planéité de cette extrémité axiale inférieure du bloc amortisseur, la surface active S₂ correspond alors à la surface projetée de l'extrémité axiale inférieure de ce bloc, dans un plan orthogonal à l'axe 8, et selon la direction de ce même axe.

D'ailleurs, en raison du caractère cylindrique du bloc, la surface active S₂ correspond également, en termes de taille et de forme, à toute section transversale de son bloc correspondant 50a-50f. En vue axiale, cette surface active S₂ correspond également de préférence, en taille et en forme, à celle de la surface d'extrémité axiale de l'assemblage associé 32a-32f, une correspondance parfaite ou quasi-parfaite étant effectivement recherchée entre ces deux surfaces, dans la direction de l'axe 8. Néanmoins, la surface active S₂ pourrait être de dimension inférieure ou supérieure, sans sortir du cadre de l'invention.

Les surfaces actives S₂ sont représentées schématiquement sur la coupe de la figure 6 prise dans le plan de ces surfaces ou à forte proximité, orthogonalement à l'axe 8, et l'une d'elles est également visible sur la figure 7.

La masse M₂ (en kg) correspond quant à elle à la masse de chaque assemblage de combustible nucléaire 32a-32f, destiné à être amorti par le second dispositif d'amortissement 50a-50f lui étant situé axialement en regard.

Ainsi, à l'aide des paramètres précités relatifs à chacun de ces seconds dispositifs d'amortissement 40, il est déterminé la valeur de γ₂ correspondant à une seconde valeur représentative de la décélération de chaque assemblage 32a-32f, en cas de chute axiale du colis conduisant cet assemblage à écraser plastiquement son second dispositif d'amortissement associé, la seconde valeur représentative de décélération γ₂ étant déterminée par la formule suivante : γ₂ = (σ₂*S₂)/M₂.

Grâce à la conception proposée, les premiers et seconds paramètres précités sont avantageusement choisis de telle sorte que la seconde valeur représentative de décélération γ₂ soit différente de la première valeur représentative de décélération γ₁. A cet égard, le rapport |γ₂ - γ₁| / min (γ₂, γ₁) est préférentiellement supérieur à 1,1.

Cela conduit à réduire l'encombrement global du système amortisseur interne 22, puisqu'il est spécifiquement tenu compte de la décélération maximale admissible pour le panier 30, et de celle de chacun des assemblages 32a-32f, souvent supérieure à celle du panier. Chacun des dispositifs d'amortissement indépendants 40, 50a-50f peut ainsi être conçu au plus juste, pour améliorer la compacité de l'ensemble.

La conception est également retenue en adaptant l'étendue des surfaces actives S₁, S₂ de sorte que tous les blocs 40a-40e, 50a-50f se situent dans un même plan transversal du colis, en présentant une épaisseur axiale identique ou sensiblement identique. Néanmoins, les blocs 50a-50f pourraient alternativement comprendre une épaisseur axiale supérieure à celle des blocs 40a-40e en s'étendant axialement dans les logements du panier en traversant les ouvertures de la plaque de tête ajourée 36.

Dans le cas de la première hypothèse, cela permet notamment de faciliter l'enfermement de ces blocs 40a-40e, 50a-50f dans une même enveloppe globalement cylindrique 54, montrée sur la figure 3 et correspondant à une enveloppe extérieure du système amortisseur interne 22. Cette enveloppe 54 peut être réalisée à l'aide de deux demi-enveloppes 54a, 54b soudées au niveau d'une partie médiane axiale du système 22 et fermée à ses deux extrémités axiales par deux plaques 58a, 58b en forme de disque, ces demi-enveloppes étant également visibles sur les figures 4 et 5. Il est noté que sur cette enveloppe 54, la plaque de fermeture 58b agencée en regard / au contact du contenu radioactif reste fine, de manière à conserver l'indépendance de fonctionnement des différents blocs d'amortissement par déformation plastique 40a-40e, 50a-50f. En d'autres termes, cette plaque 58b ne remplit aucunement une fonction de plaque de répartition de charge en cas de chute axiale du colis. A l'intérieur de l'enveloppe, les surfaces actives S₁, S₂ des blocs 40a-40e, 50a-50f sont prévues pour être au contact de la surface intérieure de la plaque 58b, même si des jeux axiaux ont été conservés sur la représentation de la figure 7, pour des raisons de clarté.

Bien entendu, diverses modifications peuvent être apportées par l'homme du métier à l'invention qui vient d'être décrite, uniquement à titre d'exemples non limitatifs et dont la portée est définie par les revendications annexées. Par exemple, l'emballage 1 pourrait comporter un couvercle inamovible, par exemple soudé sur le corps latéral d'emballage, de manière à former un étui étanche renfermant le panier et des éléments radioactifs, cet étui étant également dénommé « canister ». En outre, le système amortisseur interne selon l'invention pourrait être associé au fond 4 de l'emballage, sans sortir du cadre de l'invention.

## Revendications

1. Colis (100) comprenant un contenu radioactif (12) ainsi qu'un emballage (1) pour le transport et/ou l'entreposage de ce contenu (12), l'emballage comprenant un corps latéral (2) s'étendant autour d'un axe central longitudinal (8) de l'emballage, ainsi qu'un fond (4) et un couvercle (6) respectivement agencés aux extrémités axiales du corps latéral d'emballage (2) et formant deux organes d'obturation axiale délimitant, avec le corps latéral d'emballage, une enceinte de confinement (10) dans laquelle est logé le contenu radioactif (12), l'emballage comportant également un système amortisseur interne (22) logé dans l'enceinte de confinement (10) et agencé axialement entre le contenu radioactif (12) et l'un des deux organes d'obturation axiale, dit organe associé d'obturation axiale, le contenu radioactif (12) comprenant un dispositif de rangement (30) ainsi qu'un ou plusieurs éléments radioactifs (32a-32f), le dispositif de rangement délimitant un ou plusieurs logements axiaux (34) ouverts axialement en direction de l'organe associé d'obturation axiale (6), et dans chacun desquels est agencé au moins un élément radioactif (32a-32f),
le système amortisseur interne (22) comporte un premier dispositif d'amortissement (40) par déformation plastique pour amortir le dispositif de rangement (30), ainsi qu'un second dispositif d'amortissement (50a-50f) par déformation plastique associé à un ensemble radioactif formé d'un ou plusieurs éléments radioactifs (32a-32f), les premier et second dispositifs d'amortissement (40, 50a-50f) étant agencés de sorte à fonctionner de manière indépendante l'un de l'autre en cas de chute axiale du colis,
**caractérisé en ce que**
le premier dispositif d'amortissement (40) étant associé aux premiers paramètres suivants :
- σ₁, correspondant à la contrainte d'écrasement de ce premier dispositif d'amortissement ;
- S₁, correspondant à la surface active du premier dispositif d'amortissement destinée à être impactée axialement par le dispositif de rangement (30) en cas de chute axiale du colis ;
- M₁, correspondant à la masse du dispositif de rangement (30) destiné à être amorti par le premier dispositif d'amortissement (40) ;
- γ₁, correspondant à une première valeur représentative de la décélération du dispositif de rangement en cas de chute axiale du colis conduisant ce dispositif de rangement (30) à écraser plastiquement le premier dispositif d'amortissement (40), la première valeur représentative de décélération γ₁ étant déterminée par la formule suivante : γ₁ = (σ₁*S₁)/M₁,
le second dispositif d'amortissement (50a-50f) étant associé aux seconds paramètres suivants :
- σ₂, correspondant à la contrainte d'écrasement de ce second dispositif d'amortissement ;
- S₂, correspondant à la surface active du second dispositif d'amortissement destinée à être impactée axialement par son ensemble radioactif associé (32a-32f), en cas de chute axiale du colis ;
- M₂, correspondant à la masse de l'ensemble radioactif (32a-32f) destiné à être amorti par le second dispositif d'amortissement (50a-50f) ;
- γ₂, correspondant à une seconde valeur représentative de la décélération de l'ensemble radioactif associé, en cas de chute axiale du colis conduisant cet ensemble radioactif (32a-32f) à écraser plastiquement le second dispositif d'amortissement (50a-50f), la seconde valeur représentative de décélération γ₂ étant déterminée par la formule suivante : γ₂ = (σ₂*S₂)/M₂,
et **en ce que** les premiers et seconds paramètres sont tels que la seconde valeur représentative de décélération γ₂ est différente de la première valeur représentative de décélération γ₁.

2. Colis selon la revendication 1, **caractérisé en ce que** le rapport |γ₂ - γ₁| / min (γ₂, γ₁) est supérieur à 1,1.

3. Colis selon l'une quelconque des revendications précédentes, **caractérisé en ce que** le système amortisseur interne (22) comporte un ou plusieurs autres seconds dispositifs d'amortissement (50a-50f) par déformation plastique, chacun associé à un ensemble radioactif distinct formé d'un ou plusieurs autres éléments radioactifs (32a-32f),
et **en ce que** les premiers et seconds paramètres des premier et seconds dispositifs d'amortissement (40, 50a-50f) sont tels que la seconde valeur représentative de décélération γ₂ associée à chacun d'au moins plusieurs seconds dispositifs d'amortissement (50a-50f), et de préférence à chacun de tous ces seconds dispositifs d'amortissement, est différente de la première valeur représentative de décélération γ₁ associée au premier dispositif d'amortissement (40).

4. Colis selon l'une quelconque des revendications précédentes, **caractérisé en ce que** l'ensemble radioactif associé au second dispositif d'amortissement (50a-50f), ou à chaque second dispositif d'amortissement, est formé d'un unique élément radioactif (32a-32f).

5. Colis selon l'une quelconque des revendications précédentes, **caractérisé en ce que** chaque élément radioactif (32a-32f) est un assemblage de combustible nucléaire, de préférence un assemblage de combustible frais, encore plus préférentiellement du type MOX, ou un conteneur/étui de déchets vitrifiés, ou un conteneur/étui de coques et embouts, ou encore un étui pour le transport de poudre.

6. Colis selon l'une quelconque des revendications précédentes, **caractérisé en ce que** le ou chaque second dispositif d'amortissement (50a-50f) est formé d'un unique bloc de matériau amortisseur, de préférence en mousse métallique, en bois, en nid-d'abeilles, ou encore à l'aide d'une structure tubulaire métallique.

7. Colis selon l'une quelconque des revendications précédentes, **caractérisé en ce que** le premier dispositif d'amortissement (40) est formé de plusieurs blocs (40a-40e) de matériau amortisseur espacés les uns des autres, de préférence en mousse, en bois, en nid-d'abeilles ou encore à l'aide d'une structure tubulaire métallique.

8. Colis selon l'une quelconque des revendications précédentes, **caractérisé en ce que** la contrainte d'écrasement σ₂ du ou de chaque second dispositif d'amortissement (50a-50f) est différente de la contrainte d'écrasement σ₁ du premier dispositif d'amortissement (40).

9. Colis selon l'une quelconque des revendications précédentes, **caractérisé en ce que** le premier dispositif d'amortissement (40) et le ou chaque second dispositif d'amortissement (50a-50f) présentent tous une épaisseur axiale identique ou sensiblement identique.

10. Colis selon l'une quelconque des revendications précédentes, **caractérisé en ce que** le premier dispositif d'amortissement (40) et le ou chaque second dispositif d'amortissement (50a-50f) se trouvent agencés dans un même plan transversal du colis.

11. Colis selon l'une quelconque des revendications précédentes, **caractérisé en ce que** le premier dispositif d'amortissement (40) et le ou chaque second dispositif d'amortissement (50a-50f) se trouvent agencées dans une même enveloppe (54).

12. Colis selon l'une quelconque des revendications précédentes, **caractérisé en ce que** le dispositif de rangement (30) comporte une plaque de tête ajourée (36), et **en ce que** le système amortisseur interne (22) est préférentiellement fixé sur ladite plaque de tête ajourée.

13. Colis selon l'une quelconque des revendications précédentes, **caractérisé en ce que** l'organe associé d'obturation axiale est le couvercle (6) de l'emballage, de préférence monté de manière amovible sur le corps latéral d'emballage.

## Patentansprüche

1. Paket (100), umfassend einen radioaktiven Inhalt (12) sowie eine Verpackung (1) zum Transport und/oder zur Lagerung dieses Inhalts (12), wobei die Verpackung einen seitlichen Körper (2), der sich um eine Längsmittelachse (8) der Verpackung erstreckt, sowie einen Boden (4) und einen Deckel (6) umfasst, die jeweils an den axialen Enden des seitlichen Verpackungskörpers (2) angeordnet sind und zwei axiale Verschlusselemente bilden, die zusammen mit dem seitlichen Verpackungskörper einen Sicherheitsbehälter (10) begrenzen, in dem der radioaktive Inhalt (12) untergebracht ist, wobei die Verpackung auch ein inneres Dämpfungssystem (22) enthält, das in dem Sicherheitsbehälter (10) untergebracht ist und axial zwischen dem radioaktiven Inhalt (12) und einem der beiden axialen Verschlusselemente, das als zugehöriges axiales Verschlusselement bezeichnet wird, angeordnet ist, wobei der radioaktive Inhalt (12) eine Aufbewahrungsvorrichtung (30) sowie ein oder mehrere radioaktive Elemente (32a-32f) umfasst, wobei die Aufbewahrungsvorrichtung eine oder mehrere axiale Aufnahmen (34) begrenzt, die axial in Richtung des zugehörigen axialen Verschlusselements (6) geöffnet sind und in denen jeweils mindestens ein radioaktives Element (32a-32f) angeordnet ist,
wobei das innere Dämpfungssystem (22) eine erste Dämpfungsvorrichtung (40) durch plastische Verformung zum Dämpfen der Aufbewahrungsvorrichtung (30) sowie eine zweite Dämpfungsvorrichtung (50a-50f) durch plastische Verformung in Verbindung mit einer radioaktiven Einheit, die aus einem oder mehreren radioaktiven Elementen (32a-32f) besteht, enthält, wobei die erste und die zweite Dämpfungsvorrichtung (40, 50a-50f) so angeordnet sind, dass sie bei einem axialen Fall des Pakets unabhängig voneinander funktionieren,
**dadurch gekennzeichnet, dass**
die erste Dämpfungsvorrichtung (40) mit den folgenden ersten Parametern verbunden ist:
- σ₁, entsprechend der Quetschspannung dieser ersten Dämpfungsvorrichtung;
- S₁, entsprechend der aktiven Fläche der ersten Dämpfungsvorrichtung, die von der Aufbewahrungsvorrichtung (30) axial getroffen werden soll, wenn das Paket axial herunterfällt;
- M₁, entsprechend der Masse der Aufbewahrungsvorrichtung (30), die von der ersten Dämpfungsvorrichtung (40) gedämpft werden soll;
- Y₁, entsprechend einem ersten repräsentativen Wert der Verzögerung der Aufbewahrungsvorrichtung bei einem axialen Fall des Pakets, der dazu führt, dass diese Aufbewahrungsvorrichtung (30) die erste Dämpfungsvorrichtung (40) plastisch zusammendrückt, wobei der erste repräsentative Wert der Verzögerung Y₁ durch die folgende Formel bestimmt wird: Υ₁ = (σ₁*S₁) /M₁,
wobei die zweite Dämpfungsvorrichtung (50a-50f) mit den folgenden zweiten Parametern verbunden ist:
- σ₂, entsprechend der Quetschspannung dieser zweiten Dämpfungsvorrichtung;
- S₂, entsprechend der aktiven Fläche der zweiten Dämpfungsvorrichtung, die von ihrer zugehörigen radioaktiven Einheit (32a-32f) axial getroffen werden soll, wenn das Paket axial herunterfällt;
- M₂, entsprechend der Masse der radioaktiven Einheit (32a-32f), die von der zweiten Dämpfungsvorrichtung (50a-50f) gedämpft werden soll;
- Υ₂, entsprechend einem zweiten repräsentativen Wert der Verzögerung der zugehörigen radioaktiven Einheit bei einem axialen Fall des Pakets, der dazu führt, dass diese radioaktive Einheit (32a-32f) die zweite Dämpfungsvorrichtung (50a-50f) plastisch zusammendrückt, wobei der zweite repräsentative Wert der Verzögerung Υ₂ durch die folgende Formel bestimmt wird: Υ₂ = (σ₂*S₂)/M₂,
und dass die ersten und zweiten Parameter so sind, dass der zweite repräsentative Wert der Verzögerung Υ₂ sich von dem ersten repräsentativen Wert der Verzögerung Y₁ unterscheidet.

2. Paket nach Anspruch 1, **dadurch gekennzeichnet, dass** das Verhältnis | Υ₂ - Υ₁ |/min (Υ₂, Υ₁ ) größer als 1,1 ist.

3. Paket nach einem der vorhergehenden Ansprüche, **dadurch gekennzeichnet, dass** das innere Dämpfungssystem (22) eine oder mehrere weitere zweite Dämpfungsvorrichtungen (50a-50f) durch plastische Verformung enthält, die jeweils mit einer separaten radioaktiven Einheit verbunden sind, die aus einem oder mehreren weiteren radioaktiven Elementen (32a-32f) gebildet ist,
und dass die ersten und zweiten Parameter der ersten und zweiten Dämpfungsvorrichtungen (40, 50a-50f) so sind, dass der zweite repräsentative Wert der Verzögerung Υ₂, der mit jeder der mindestens mehreren zweiten Dämpfungsvorrichtungen (50a-50f) und vorzugsweise mit jeder dieser zweiten Dämpfungsvorrichtungen verbunden ist, sich von dem ersten repräsentativen Wert der Verzögerung Υ₁ unterscheidet, der mit der ersten Dämpfungsvorrichtung (40) verbunden ist.

4. Paket nach einem der vorhergehenden Ansprüche, **dadurch gekennzeichnet, dass** die mit der zweiten Dämpfungsvorrichtung (50a-50f) oder jeder zweiten Dämpfungsvorrichtung verbundene radioaktive Einheit aus einem einzigen radioaktiven Element (32a-32f) besteht.

5. Paket nach einem der vorhergehenden Ansprüche, **dadurch gekennzeichnet, dass** jedes radioaktive Element (32a-32f) ein Kernbrennstoffbündel, vorzugsweise ein frisches Brennstoffbündel, noch bevorzugter des Typs MOX, oder ein Behälter/Gehäuse für verglaste Abfälle oder ein Behälter/Gehäuse für Außenhüllen und Endstücke oder auch ein Gehäuse für den Transport von Pulver ist.

6. Paket nach einem der vorhergehenden Ansprüche, **dadurch gekennzeichnet, dass** die oder jede zweite Dämpfungsvorrichtung (50a-50f) aus einem einzigen Block aus Dämpfungsmaterial, vorzugsweise aus Metallschaum, Holz, Wabenstruktur oder mithilfe einer Metallrohrstruktur, gebildet ist.

7. Paket nach einem der vorhergehenden Ansprüche, **dadurch gekennzeichnet, dass** die erste Dämpfungsvorrichtung (40) aus mehreren Blöcken (40a-40e) aus Dämpfungsmaterial mit Abstand zueinander, vorzugsweise aus Schaumstoff, Holz, Wabenstruktur oder mithilfe einer Metallrohrstruktur, gebildet ist.

8. Paket nach einem der vorhergehenden Ansprüche, **dadurch gekennzeichnet, dass** sich die Quetschspannung σ₂ der oder jeder zweiten Dämpfungsvorrichtung (50a-50f) von der Quetschspannung σ₁ der ersten Dämpfungsvorrichtung (40) unterscheidet.

9. Paket nach einem der vorhergehenden Ansprüche, **dadurch gekennzeichnet, dass** die erste Dämpfungsvorrichtung (40) und die oder jede zweite Dämpfungsvorrichtung (50a-50f) alle eine gleiche oder im Wesentlichen gleiche axiale Dicke aufweisen.

10. Paket nach einem der vorhergehenden Ansprüche, **dadurch gekennzeichnet, dass** die erste Dämpfungsvorrichtung (40) und die oder jede zweite Dämpfungsvorrichtung (50a-50f) in derselben Querebene des Pakets angeordnet sind.

11. Paket nach einem der vorhergehenden Ansprüche, **dadurch gekennzeichnet, dass** sich die erste Dämpfungsvorrichtung (40) und die oder jede zweite Dämpfungsvorrichtung (50a-50f) in derselben Hülle (54) befinden.

12. Paket nach einem der vorhergehenden Ansprüche, **dadurch gekennzeichnet, dass** die Aufbewahrungsvorrichtung (30) eine perforierte Kopfplatte (36) enthält und dass das innere Dämpfungssystem (22) vorzugsweise an der perforierten Kopfplatte befestigt ist.

13. Paket nach einem der vorhergehenden Ansprüche, **dadurch gekennzeichnet, dass** das zugehörige axiale Verschlusselement der Deckel (6) der Verpackung ist, der vorzugsweise abnehmbar an dem seitlichen Verpackungskörper montiert.

## Claims

1. A package (100) comprising radioactive content (12) as well as a packaging (1) for transporting and/or storing this content (12), the packaging comprising a lateral body (2) extending around a longitudinal central axis (8) of the packaging, as well as a bottom (4) and a cover (6) respectively arranged at the axial ends of the packaging lateral body (2) and forming two axial blocking members delimiting, with the packaging lateral body, a confinement chamber (10) in which the radioactive content (12) is accommodated, the packaging also including an internal shock-absorption system (22) accommodated in the confinement chamber (10) and arranged axially between the radioactive content (12) and one of the two axial blocking members, so-called the associated axial blocking member, the radioactive content (12) comprising a storage device (30) as well as one or more radioactive element(s) (32a-32f), the storage device delimiting one or more axial compartment(s) (34) axially open in the direction of the associated axial blocking member (6), and in each of which at least one radioactive element (32a-32f) is arranged,
the internal shock-absorption system (22) includes a first damping device (40) by plastic deformation for damping the storage device (30), and a second damping device (50a-50f) by plastic deformation associated with a radioactive assembly formed of one or more radioactive element(s) (32a-32f),
the first and second damping devices (40, 50a-50f) being arranged so as to operate independently of each other in the event of an axial fall of the package,
**characterised in that** the first damping device (40) being associated with the following first parameters:
- σ₁, corresponding to the crushing stress of this first damping device;
- S₁, corresponding to the active surface of the first damping device intended to be axially impacted by the storage device (30) in the event of an axial fall of the package;
- M₁, corresponding to the mass of the storage device (30) intended to be damped by the first damping device (40);
- γ₁, corresponding to a first value representative of the deceleration of the storage device in the event of an axial fall of the package leading to this storage device (30) plastically crushing the first damping device (40), the first deceleration representative value γ₁ being determined by the following formula: γ₁ = (σ₁*S₁)/M₁,
the second damping device (50a-50f) being associated with the following second parameters:
- σ₂, corresponding to the crushing stress of this second damping device;
- S₂, corresponding to the active surface of the second damping device intended to be axially impacted by its associated radioactive assembly (32a-32f), in the event of an axial fall of the package;
- M₂, corresponding to the mass of the radioactive assembly (32a-32f) intended to be damped by the second damping device (50a-50f);
- γ₂, corresponding to a second value representative of the deceleration of the associated radioactive assembly, in the event of an axial fall of the package leading to this radioactive assembly (32a-32f) plastically crushing the second damping device (50a-50f), the second deceleration representative value γ₂ being determined by the following formula: γ₂ = (σ₂*S₂)/M₂,
and **in that** the first and second parameters are such that the second deceleration representative value γ₂ is different from the first deceleration representative value γ₁.

2. The package according to claim 1, **characterised in that** the ratio |γ₂ - γ₁| / min (γ₂, γ₁) is higher than 1.1.

3. The package according to any one of the preceding claims, **characterised in that** the internal shock-absorption system (22) has one or more other second damping device(s) (50a-50f) by plastic deformation, each associated with a distinct radioactive assembly formed of one or more other radioactive element(s) (32a-32f),
and **in that** the first and second parameters of the first and second damping devices (40, 50a-50f) are such that the second deceleration representative value γ₂ associated with each of at least several second devices damping device (50a-50f), and preferably with each of all of these second damping devices, is different from the first deceleration representative value γ₁ associated with the first damping device (40).

4. The package according to any one of the preceding claims, **characterised in that** the radioactive assembly associated with the second damping device (50a-50f), or with each second damping device, is formed of one single radioactive element (32a-32f).

5. The package according to any one of the preceding claims, **characterised in that** each radioactive element (32a-32f) is a nuclear fuel assembly, preferably a fresh fuel assembly, still more preferably of the MOX type, or a vitrified wastes container/case, or a shells and nozzles container/case, or a case for transporting powder.

6. The package according to any one of the preceding claims, **characterised in that** the or each second damping device (50a-50f) is formed of one single damping material block, preferably made of metal foam, wood, honeycomb, or using a metal tubular structure.

7. The package according to any one of the preceding claims, **characterised in that** the first damping device (40) is formed of several damping material blocks (40a-40e) spaced apart from one another, preferably made of foam, wood, honeycomb or using a metal tubular structure.

8. The package according to any one of the preceding claims, **characterised in that** the crushing stress σ₂ of the or each second damping device (50a-50f) is different from the crushing stress σ₁ of the first damping device (40).

9. The package according to any one of the preceding claims, **characterised in that** the first damping device (40) and the or each second damping device (50a-50f) all have an identical or substantially identical axial thickness.

10. The package according to any one of the preceding claims, **characterised in that** the first damping device (40) and the or each second damping device (50a-50f) are arranged in the same transverse plane of the package.

11. The package according to any one of the preceding claims, **characterised in that** the first damping device (40) and the or each second damping device (50a-50f) are arranged in the same casing (54).

12. The package according to any one of the preceding claims, **characterised in that** the storage device (30) includes an apertured head plate (36), and **in that** the internal shock-absorption system (22) is preferably fastened on said apertured head plate.

13. The package according to any one of the preceding claims, **characterised in that** the associated axial blocking member is the cover (6) of the packaging, preferably removably mounted on the packaging lateral body.
